# EUROPÄISCHE PATENTSCHRIFT

(11) **EP 3 421 682 B1**
(45) Veröffentlichungstag und Bekanntmachung des Hinweises auf die Patenterteilung: **15.04.2020**
(21) Anmeldenummer: 18178492.7
(22) Anmeldetag: 19.06.2018
(51) Int. Cl.: E04F 10/06

(54) **MARKISE MIT WASSERABLAUF**
AWNING WITH WATER OUTLET
STORE POURVU D'ÉVACUATION D'EAU

(30) Priorität: 28.06.2017 DE 102017114352
(43) Veröffentlichungstag der Anmeldung: 02.01.2019
(73) Patentinhaber: WAREMA Renkhoff SE, 97828 Markheidenfeld (DE)
(72) Erfinder: Simon, Ralf, 97299 Zell am Main (DE)
(74) Vertreter: Boult Wade Tennant LLP

(56) Entgegenhaltungen:
- EP-A1- 2 343 418
- EP-A1- 3 299 538
- DE-U1-202004 014 799
- GB-A- 2 446 864
- US-A1- 2008 135 187

## Beschreibung

Die Erfindung betrifft gemäß dem Oberbegriff von Anspruch 1 eine Markise mit einem Tuchbehang, zwei seitlichen Führungsschienen sowie zwei seitlichen Pfosten, die die Führungsschienen unterstützen, wobei der Tuchbehang auf einer Wickelwelle aufwickelbar ist einen wasserdurchlässigen Bereich aufweist, durch den auf den Tuchbehang fallender Niederschlag abfließen kann.

Eine derartige Markise ist aus der DE 20 2004 014 799 U1 bekannt. Der wasserdurchlässige Bereich wird entweder durch Ausbildung von Löchern durch eine spezielle Webtechnik bei der Herstellung des Behangs oder durch nachträgliches Ausstanzen von Drainageöffnungen in den Behang eingebracht. Nachteilige bei dieser Lösung ist, dass das Wasser mehr oder minder unkontrolliert durch das Tuch nach unten tropft, so dass der nutzbare Bereich unterhalb der ausgefahrenen Markise bei Niederschlag eingeschränkt ist.

Zur Lösung dieses Problems wurde auch bereits durch die DE 20 2014 003 825 U1 vorgeschlagen, die Drainage nicht durch Öffnungen in dem Tuchbehang, sondern über das Fallprofil durchzuführen. Hierzu verfügt das Fallprofil an der Oberseite der Stelle, an der der Tuchbehang in das Fallprofil eintritt, über Öffnungen, durch die Niederschlag in den Innenraum des Fallprofils abfließen kann. Durch eine seitliche Neigung kann das Wasser dann durch einen Speier am niedriger liegenden Ende des Fallprofis ausströmen. Es hat sich aber gezeigt, dass bei diesem System eine nicht unerhebliche Mindestneigung des Behanges zum Fallprofil hin eingehalten werden muss, damit es nicht zu einer Wassersackbildung mit Abstand zu dem Fallprofil kommt, da sich das Tuch unter der Last des ablaufenden Wassers nach unten schnell ausbauchen kann, wenn das Wasser nicht rasch genug abgeführt werden kann.

Weitere Tuchbehänge mit wasserdurchlässigen Abschnitten sind aus der DE 10 2011 112 93 A 1, der DE 10 2009 057 224 A1 oder der GB 2 446 864 A bekannt. Alle diese Ausführungsformen haben den Nachtteil, dass die Drainage wenig kontrolliert auf einen Teilbereich der durch den Tuchbehang eigentlich abgedeckte Fläche erfolgt, wobei Wasserspritzer und sich am Boden bildende Pfützen die Nutzbarkeit weiter einschränken.

Die nachveröffentlichte EP 3 299 538 A1 zeigt eine neigungslose Markise, die in einem Rahmen angeordnet ist. Die US 2008/135187 A1 zeigt eine Markise, bei der an dem Tuch Drainagemittel angebracht sind, die auch die Form einer Rinne haben können. Die EP 2 343 418 A1 zeigt eine Markise, deren Entwässerung über das Fallprofil erfolgt.

Die Aufgabe der Erfindung besteht darin, eine Markise der eingangs genannten Art dahingehend zu verbessern, dass ein kontrollierter Wasserablauf auch bei Markisen mit schwacher Neigung erreicht wird.

Hauptmerkmale der Erfindung sind im kennzeichnenden Teil von Anspruch 1 angegeben. Ausgestaltungen sind Gegenstand der Ansprüche 2 bis 10.

Die erfindungsgemäße Lösung sieht bei einer Markise der eingangs genannten Art vor, dass unterhalb des wasserdurchlässigen Bereichs mindestens eine Entwässerungsrinne vorgesehen ist, die einen seitlichen Ablauf aufweist, wobei die Entwässerungsrinne parallel zu dem Fallprofil verläuft. Zum einen ergibt sich dadurch eine gleichmäßige Entwässerung und zum anderen ist das optische Erscheinungsbild ausgewogen und.
Der wasserdurchlässige Bereich ist dann selbstverständlich als eine Abfolge von Löchern oder Öffnungen oder als Streifen parallel zum Ende des Tuchbehanges angeordnet, wobei die Entwässerungsrinne an den beiden Pfosten und/oder den beiden Führungsschienen abgestützt ist.

Die erfindungsgemäße Lösung bietet den Vorteil, dass das durch den wasserdurchlässigen Bereich fließende Wasser nicht mehr unkontrolliert auf die Fläche unter dem Tuchbehang tropfen sondern mittels der Entwässerungsrinne kontrolliert zur Seite hin weggeführt werden kann.

Diese Abstützung an den Pfosten und/oder Führungsschienen hat unter anderem den Vorteil, dass die Entwässerungsrinne die Tragkonstruktion zusätzlich versteift, so dass ggf. die übrigen Teile der Tragkonstruktion schlanker ausgeführt werden können.

Zwei oder mehr zueinander beabstandete Entwässerungsrinnen können bei besonders großen Tuchbehanglängen zweckmäßig sein oder es können zwei fluchtende, zu unterschiedlichen Seiten hin entwässernde Rinnen vorgesehen sein.
Es bietet sich in einer bevorzugten Weiterbildung an, dass der wasserdurchlässige Bereich in einem Bereich angeordnet ist, der schmaler als die darunterliegende Entwässerungsrinne ausgeführt ist. Auf diese Weise wird einerseits der wasserdurchlässige Bereich im ausgefahrenen Zustand des Tuchbehangs nicht sichtbar verdeckt und andererseits wird wirksam verhindert, dass einzelne Wassertropfen an der Entwässerungsrinne vorbei auf die überdeckte Fläche fallen können.

Bei der Anordnung zwischen den beiden Pfosten ist in einer besonders bevorzugten Ausführungsform der Erfindung vorgesehen, dass der seitliche Ablauf in eine Fallleitung in einem der Pfosten oder unmittelbar in einen hohl ausgebildeten Pfosten mündet, wobei die Entwässerungsrinne zu diesem Pfosten hin ein Gefälle aufweisen kann aber nicht muss. Ein Gefälle fördert den Abfluss, es ist aber funktional hinreichend, wenn die Entwässerungsrinne waagerecht steht und beispielsweise erst ab einer bestimmten Füllstandhöhe in der Entwässerungsrinne diese überläuft und das Wasser seitlich in einen oder beide Pfosten abgegeben wird.

Durch die Maßnahme der Entwässerung über wenigstens einen Pfosten wird die kontrollierte Entwässerung über einen innen hohlen Pfosten oder über ein Fallrohr, das in dem hohlen Pfosten angeordnet ist, bis in den Bodenbereich fortgesetzt. Hochliegende Wasserspeier, die bei Niederschlag das Wasser seitlich sichtbar und geräuschvoll abgeben, werden dadurch vermieden, stellen aber eine einfache Alternative dar, z.B. auch, wenn das Wasser in einer Tonne gesammelt werden soll.

Das Gefälle der Entwässerungsrinne kann durch eine Neigung der gesamten Markise zum Entwässerungspfosten hin erreicht werden, indem dieser Pfosten etwas kürzer ausgeführt wird, oder die Entwässerungsrinne kann relativ zur Markise geneigt eingebaut werden, was aber optisch auffällig sein kann. Eine zweiteilige Entwässerungsrinne kann vorsehen, dass die eigentliche Rinne geneigt in einem waagrecht ausgerichteten Blendenprofil angeordnet ist.

Die kontrollierte Entwässerung kann im Bodenbereich dadurch bevorzugt fortgesetzt werden, dass der zur Entwässerung vorgesehene Pfosten in seinem Fußbereich eine definierte Wasserableitung aufweist.

In einer weiteren, besonders bevorzugten Ausführungsform der Erfindung ist vorgesehen, dass der wasserdurchlässige Bereich durch eine in den Tuchbehang eingearbeitete Gitterstruktur ausgebildet ist. Grundsätzlich sind aber auch Öffnungen in dem wasserdurchlässigen Bereich möglich, wie sie aus dem Stand der Technik vorbekannt sind, d.h. ausgestanzte Öffnungen oder beim Herstellen des Tuchgewebes ausgebildete Öffnungen. Eine Gitterstruktur, wie z.B. auch ein grobmaschiges Gewebe, hat diesen einfachen Öffnungen gegenüber den Vorteil, dass sie recht große Öffnungsquerschnitte ermöglicht, aber dennoch gute Festigkeitseigenschaften besitzt.

In einer weiteren Ausführungsform der Erfindung ist vorgesehen, dass der wasserdurchlässige Bereich mit einem Abstand zu dem Fallprofil angeordnet ist. Es hat sich gezeigt, dass mit dieser Anordnung der Niederschlag optimal abgeführt werden kann.

In einer noch weiteren Ausführungsform der Erfindung ist vorgesehen, dass der wasserdurchlässige Bereich an der tiefsten Stelle des vollständig ausgefahrenen Tuchbehangs liegt. Diese tiefste Lage kann sich auch erst dann einstellen, wenn der Niederschlag auf den Tuchbehang fällt, weil dieser dann in einem Abstand zum Fallprofil leicht durchhängt.

Grundsätzlich ist die Erfindung bei allen Arten von Markisen einsetzbar. Sie eignet sich auch für sogenannte ZIP-Markisen, bei denen der Tuchbehang über an seinen seitlichen Rändern angebrachte Führungselemente über seine gesamte Ausfahrlänge in den Führungsschienen geführt ist.

Weitere Merkmale, Einzelheiten und Vorteile der Erfindung ergeben sich aus dem Wortlaut der Ansprüche sowie aus der folgenden Beschreibung von Ausführungsbeispielen anhand der Zeichnungen. Es zeigen:
- Fig. 1: eine perspektivische Ansicht einer erfindungsgemäßen Markise;
- Fig. 2: einen Querschnitt der Entwässerungsrinne der Markise aus Fig. 1.

Fig. 1 zeigt eine vereinfachte Schrägansicht auf eine Markise 10, die in der hier gezeigten Ausführungsform auch als Pergolamarkise bezeichnet wird. Die Markise 10 besitzt ein z.B. an einem nicht gezeigten Gebäudekörper montiertes Gehäuse 12, in welchem eine Wickelwelle 14 drehbar gelagert ist. In dem Gehäuse 12 ist auch ein elektrischer Antriebsmotor vorgesehen, der beispielsweise als Rohrmotor in der Wickelwelle angeordnet ist.

Auf der Wickelwelle 10 ist ein Tuchbehang 14 aufwickelbar, an dessen Ausfahrende ein Fallprofil 16 angeordnet ist. Das Fallprofil 16 ist in seitlichen Führungsschienen 18 geführt, wobei je nach Ausführung des Tuchbehangs 14 dieser ebenfalls in den seitlichen Führungsschienen geführt werden kann. Bei einer solchen Ausführungsform sind dann am Seitenrand der Behanges Führungselemente angebracht, die in hinterschnittenen Nuten in den Führungsschienen 18 laufen. Wie gesagt, ist die Erfindung aber auch für Markisen geeignet, bei denen der Tuchbehang selbst nicht in den Führungsschienen 18 geführt ist, sondern nur das Fallprofil 16.

Die Führungsschienen 18 können über ein Querprofil (nicht sichtbar) miteinander verbunden und über Pfosten 22 bodenseitig abgestützt sein. Damit bilden die Pfosten 22, das Querprofil, die Führungsschienen 18 und das Gehäuse 12 mit seiner gebäudeseitigen Anbringung einen selbstragenden Verbund.

Der Tuchbehang 14 besteht im Wesentlichen aus einem wasserfesten Tuch, so dass die Markise 10 dazu eingesetzt werden kann, den Bereich unter dem Tuchbehang bei Niederschlag zu schützen, um diesen auch bei einsetzendem Regen weiterhin nutzen zu können. Um den fallenden Niederschlag kontrolliert ableiten zu können, ist in dem Tuchbehang 16 ein wasserdurchlässiger Bereich 24 vorgesehen, der hier als im Vergleich zur gesamten Tuchlänge schmaler Querstreifen mit einer Gitterstruktur 30 zwischen den beiden Seitenrändern des Tuchbehangs 16 ausgebildet ist. Die Wasserdurchlässigkeit kann aber auch durch jede beliebige Art von Öffnungen in diesem Streifen erreicht werden, deren Querschnitt ausreichend ist, um die zu erwartende Wassermenge durchzulassen.

Unterhalb des wasserdurchlässigen Bereiches 24 ist eine Entwässerungsrinne 26 vorgesehen, die breiter als der wasserdurchlässige Bereich 24 ist, so dass dieser einerseits von der Entwässerungsrinne 26 verdeckt wird und andererseits kein Wasser an der Rinne 26 vorbei auf den Boden fallen kann. Die Entwässerungsrinne ist an den beiden Pfosten 22 befestigt, wobei sie ein Gefälle zu dem im Sinne der Darstellung auf der rechten Seite angeordneten Pfosten aufweisen kann. Durch das Gefälle strömt das von der Entwässerungsrinne 26 aufgefangene Wasser rascher in Richtung dieses rechtsseitigen Pfostens 22, grundsätzlich kann das Gefälle aber auch in die andere Richtung ausgebildet sein, wenn die Entwässerung über den linksseitigen Pfosten erfolgen soll. Ohne Gefälle ist eine Entwässerung spätestens ab einer gewissen Füllstandshöhe ebenfalls möglich, wenn der Wasserstand den unteren Rand der Eintrittsöffnung in den Pfosten erreicht hat.

Möglich ist es auch, dass nicht die Entwässerungsrinne 26 relativ geneigt zu dem Tuchbehang angeordnet, sondern die gesamte Anlage durch einen verkürzten Pfosten auf der Entwässerungsseite geneigt angeordnet wird, so dass die Entwässerungsrinne parallel zum Tuchbehang liegt. Dies ergibt ebenfalls ein unauffälliges optisches Erscheinungsbild, da die geringfügige Neigung der gesamten Anlage praktisch nicht wahrnehmbar ist.

Die Entwässerungsrinne 26 ist im Bereich einer seitlichen Öffnung an dem Pfosten angeordnet, durch welche das von dem Tuchbehang 14 aufgefangene Wasser in ein Fallrohr im Inneren des Pfostens 22 strömen kann. Bei einer vereinfachten Ausführungsform kann auch der Hohlraum des Pfostens 22 unmittelbar als Fallrohr genutzt werden.

Im Fußbereich des Pfostens 22 ist ein seitlicher Wasserauslass 28 vorgesehen, der mit dem Fallrohr in Verbindung steht und eine definiertes seitliche Wasserableitung ermöglicht, z.B. in einen Abfluss oder eine Sickergrube. Das Wasser kann auch zur weiteren Verwendung gesammelt werden.

In Fig. 2 ist ein Querschnitt der Markise im Bereich der Entwässerungsrinne 26 gezeigt. Zu erkennen ist der in der Blickrichtung liegende Pfosten 22, der hier aber nicht der Entwässerung dient.

Die Entwässerungsrinne besteht hier aus einem einfachen C-Profil, das einen großen Querschnitt für den Wasserabfluss bereithält. Gut zu erkennen ist auch das in der in Blickrichtung liegenden Führungsschiene 18 geführte Fallprofil 16, das den unteren Abschluss des Tuchbehanges 16 bildet und in Fig.2 in seiner untersten Endposition dargestellt ist. In dieser Endstellung liegt der wasserdurchlässige Bereich 24, dessen Gitterstruktur 30 in Fig.2 deutlich wird, unmittelbar mittig über der Entwässerungsrinne 26, so dass das die Gitterstruktur durchströmende Wasser sicher und vollständig von der Entwässerungsrinne 26 aufgefangen werden kann.

Die Erfindung ist nicht auf eine der vorbeschriebenen Ausführungsformen beschränkt, sondern in vielfältiger Weise abwandelbar.

So sind beispielsweise auch Ausführungsformen mit zwei oder mehr wasserdurchlässigen Bereichen und einer entsprechenden Anzahl von Entwässerungsrinnen denkbar. Dies kann bei besonders langen Behängen von Vorteil sein.

Die Entwässerung muss auch nicht notwendigerweise durch die Pfosten der Markise erfolgen. Das Wasser kann auch über gesonderte Fallrohre oder einfache seitlicher Speier ausgegeben werden.

Möglich ist auch eine Entwässerung durch eine entsprechend ausgebildete Kammer in wenigstens einer der Führungsschienen, die das Wasser dann in die Pfosten oder einen Wasserspeier am Ende er Führungsschiene abgibt.

### Bezugszeichenliste

- 10: Markise
- 12: Gehäuse
- 14: Tuchbehang
- 16: Fallprofil
- 18: Führungsschienen
- 22: Pfosten
- 24: wasserdurchlässiger Bereich
- 26: Entwässerungsrinne
- 28: Wasserauslass
- 30: Gitterstruktur

## Patentansprüche

1. Markise mit einem Tuchbehang (14), zwei seitlichen Führungsschienen (18) sowie zwei seitlichen Pfosten (22), die die Führungsschienen (18) unterstützen, wobei der Tuchbehang (14) auf einer Wickelwelle aufwickelbar ist und einen wasserdurchlässigen Bereich (24) aufweist, durch den auf den Tuchbehang (14) fallender Niederschlag abfließen kann, **dadurch gekennzeichnet, dass** unterhalb des wasserdurchlässigen Bereiches (24) mindestens eine Entwässerungsrinne (26) vorgesehen ist, die einen seitlichen Ablauf aufweist, wobei die Entwässerungsrinne (26) parallel zu einem unteren Tuchende des Tuchbehangs (14) verläuft und an den beiden Pfosten (22) und/oder den beiden Führungsschienen (18) abgestützt ist.

2. Markise nach Anspruch 1, **dadurch gekennzeichnet, dass** der Tuchbehang (14) an seinem unteren Tuchende ein Fallprofil (16) aufweist.

3. Markise nach Anspruch 1 oder 2, **dadurch gekennzeichnet, dass** der seitliche Ablauf in eine Fallleitung in einem der Pfosten (22) oder unmittelbar in einen hohl ausgebildeten Pfosten mündet, wobei die Entwässerungsrinne (26) zu diesem Pfosten (22) hin ein Gefälle aufweist.

4. Markise nach Anspruch 3, **dadurch gekennzeichnet, dass** der zur Entwässerung vorgesehene Pfosten (22) in seinem Fußbereich eine definierte Wasserableitung (28) aufweist.

5. Markise nach einem der vorhergehenden Ansprüche, **dadurch gekennzeichnet, dass** der wasserdurchlässige Bereich (24) in einem Streifen angeordnet ist, der schmaler als die darunterliegende Entwässerungsrinne (26) ausgeführt ist.

6. Markise nach einem der vorhergehenden Ansprüche, **dadurch gekennzeichnet, dass** der wasserdurchlässige Bereich (24) durch in dem Tuchbehang ausgebildete Öffnungen oder nachträglich eingebrachte Stanzungen gebildet ist.

7. Markise nach einem der Ansprüche 1 bis 5, **dadurch gekennzeichnet, dass** der wasserdurchlässige Bereich (24) durch eine in den Tuchbehang (14) eingearbeitete Gitterstruktur (30) ausgebildet ist.

8. Markise nach einem der vorhergehenden Ansprüche, **dadurch gekennzeichnet, dass** der wasserdurchlässige Bereich (24) mit einem Abstand zu dem Fallprofil (16) oder dem unteren Behangende angeordnet ist.

9. Markise nach Anspruch 8, **dadurch gekennzeichnet, dass** der wasserdurchlässige Bereich (24) an der tiefsten Stelle des vollständig ausgefahrenen Tuchbehangs (16) liegt.

10. Markise nach einem der vorhergehenden Ansprüche, **dadurch gekennzeichnet, dass** der Tuchbehang (14) über an seinen seitlichen Rändern angebrachte Führungselemente über seine gesamte Ausfahrlänge in den Führungsschienen (18) geführt ist.

## Claims

1. Awning with a cloth hanging (14), two lateral guide rails (18) and two lateral posts (22), which support the guide rails (18), wherein the cloth hanging (14) can be wound up on a winding shaft and has a water-permeable region (24), through which precipitation falling on the cloth hanging (14) can flow off, **characterised in that** below the water-permeable region (24) at least one drainage channel (26) is provided, which has a lateral outlet, wherein the drainage channel (26) runs parallel to a lower cloth end of the cloth hanging (14) and is supported on the two posts (22) and/or on the two guide rails (18).

2. Awning according to claim 1, **characterised in that** the cloth hanging (14) has a fall profile (16) on its lower cloth end.

3. Awning according to claim 1 or 2, **characterised in that** the lateral outlet opens into a downpipe in one of the posts (22) or directly into a hollow post, wherein the drainage channel (26) has a downward slope towards said post (22).

4. Awning according to claim 3, **characterised in that** the post (22) provided for the drainage has a defined water drainage (28) in its base region.

5. Awning according to any one of the preceding claims, **characterised in that** the water-permeable region (24) is arranged in a strip, which is designed smaller than the underlying drainage channel (26).

6. Awning according to any one of the preceding claims, **characterized in that** the water-permeable region (24) is formed by openings formed in the cloth hanging or subsequently introduced punches.

7. Awning according to any one of claims 1 to 5, **characterised in that** the water-permeable region (24) is formed by a grid structure (30) incorporated into the cloth hanging (14).

8. Awning according to any one of the preceding claims, **characterised in that** the water-permeable region (24) is arranged at a distance from the fall profile (16) or the lower hanging end.

9. Awning according to claim 8, **characterised in that** the water-permeable region (24) lies at the lowest point of the fully extended cloth hanging (16).

10. Awning according to any one of the preceding claims, **characterised in that** the cloth hanging (14) is guided over its entire extension length in the guide rails (18) via guide elements attached to its lateral edges.

## Revendications

1. Store avec une tenture en toile (14), deux rails de guidage (18) latéraux ainsi que deux montants (22) latéraux, qui soutiennent les rails de guidage (18), dans lequel la tenture en toile (14) peut être enroulée sur un arbre d'enroulement et présente une zone perméable à l'eau (24), par laquelle des précipitations tombant sur la tenture en toile (14) peuvent s'écouler, **caractérisé en ce qu'**au moins une rigole de drainage (26), qui présente une évacuation latérale, est prévue au-dessous de la zone perméable à l'eau (24), dans lequel la rigole de drainage (26) s'étend parallèlement à une extrémité de toile inférieure de la tenture en toile (14) et est en appui sur les deux montants (22) et/ou les deux rails de guidage (18).

2. Store selon la revendication 1, **caractérisé en ce que** la tenture en toile (14) présente sur son extrémité de toile inférieure un profilé de chute (16).

3. Store selon la revendication 1 ou 2, **caractérisé en ce que** l'évacuation latérale débouche dans une conduite de chute dans un des montants (22) ou directement dans un montant réalisé en creux, dans lequel la rigole de drainage (26) présente en direction de ce montant (22) une chute.

4. Store selon la revendication 3, **caractérisé en ce que** le montant (22) prévu pour le drainage présente dans sa zone de pied une évacuation d'eau (28) définie.

5. Store selon l'une quelconque des revendications précédentes, **caractérisé en ce que** la zone perméable à l'eau (24) est disposée dans une bande, qui est réalisée de manière plus étroite que la rigole de drainage (26) située dessous.

6. Store selon l'une quelconque des revendications précédentes, **caractérisé en ce que** la zone perméable à l'eau (24) est formée par des ouvertures réalisées dans la tenture en toile ou des découpes pratiquées ultérieurement.

7. Store selon l'une quelconque des revendications 1 à 5, **caractérisé en ce que** la zone perméable à l'eau (24) est réalisée par une structure en treillis (30) ménagée dans la tenture en toile (14).

8. Store selon l'une quelconque des revendications précédentes, **caractérisé en ce que** la zone perméable à l'eau (24) est disposée à distance du profilé de chute (16) ou de l'extrémité de tenture inférieure.

9. Store selon la revendication 8, **caractérisé en ce que** la zone perméable à l'eau (24) se situe au point le plus bas de la tenture en toile (16) entièrement sortie.

10. Store selon l'une quelconque des revendications précédentes, **caractérisé en ce que** la tenture en toile (14) est guidée sur toute sa longueur de sortie dans les rails de guidage (18) par l'intermédiaire d'éléments de guidage montés sur ses bords latéraux.
